# EUROPÄISCHE PATENTSCHRIFT

(11) **EP 3 146 255 B1**
(45) Veröffentlichungstag und Bekanntmachung des Hinweises auf die Patenterteilung: **17.10.2018**
(21) Anmeldenummer: 15728381.3
(22) Anmeldetag: 05.05.2015
(51) Int. Cl.: F21S 2/00, F21S 4/00, F21V 5/00, F21V 31/00

(54) **LEUCHTMITTEL MIT LED**
ILLUMINANT COMPRISING AN LED
AGENT LUMINEUX ÉQUIPÉ D'UNE DEL

(30) Priorität: 19.05.2014 AT 2132014 U
(43) Veröffentlichungstag der Anmeldung: 29.03.2017
(73) Patentinhaber: Tridonic GmbH & Co. KG, 6851 Dornbirn (AT)
(72) Erfinder: MÜNDLE, Klaus, A-6800 Feldkirch (AT); TSCHOFEN, Johannes, A-6840 Götzis (AT); ZUDRELL, Philip, A-6781 Bartholomäberg (AT)
(74) Vertreter: Rupp, Christian
(86) Internationale Anmeldenummer: PCT/AT2015/050110
(87) Internationale Veröffentlichungsnummer: WO 2015/176090

(56) Entgegenhaltungen:
- CN-A- 101 387 374
- JP-A- 2004 303 614
- US-A1- 2010 220 469

## Beschreibung

Die Erfindung betrifft ein Leuchtmittel mit Leuchtdioden gemäß dem Oberbegriff des Patentanspruchs 1 und ein Verfahren zur Montage und Kontaktierung eines Leuchtmittels mit Leuchtdioden gemäß dem Oberbegriff des Patentanspruchs 10.

### Technisches Gebiet

Derartige Leuchtmittel werden in Beleuchtungssystemen oder zur Effektbeleuchtung verwendet, um eine Beleuchtung von Räumen oder Wegen oder auch von Werbeschriften oder zu Werbezecken zu erreichen. Üblicherweise werden dabei die Leuchtmittel von Betriebsgeräten angesteuert und bei Bedarf aktiviert. Für eine derartige Beleuchtung werden anorganische und organische Leuchtdioden (LED) als Lichtquelle genutzt.

### Stand der Technik

Zur Beleuchtung werden anstelle von Gasentladungslampen und Glühlampen immer häufiger auch Leuchtdioden als Lichtquelle eingesetzt. Die Effizienz und Lichtausbeute von Leuchtdioden wird immer stärker erhöht, so dass sie bei verschiedenen Anwendungen der Allgemeinbeleuchtung bereits zum Einsatz kommen. Sie bieten den Vorteil, dass Leuchtdioden verschiedener Farbe gemischt werden können und somit farbveränderliche Beleuchtungen realisiert werden können. Allerdings sind Leuchtdioden Punktlichtquellen und strahlen stark gebündeltes Licht aus.

In der Allgemeinbeleuchtung, beispielsweise von Büroräumen oder auch bei Wegbeleuchtungen oder der Beleuchtung von Treppenhäusern, wird vom Anwender jedoch eine möglichst flächige und gleichmäßige Beleuchtung gefordert.

Um eine großflächige Beleuchtung oder auch eine Beleuchtung mit vielen Lichtpunkten zu realisieren, ist daher ein System notwendig, wie die einzelnen Leuchtmittel auf einfache Weise platziert werden können. Das Dokument CN 101387374 A offenbart ein Leuchtmittel gemäß dem Obergriff des Anspruchs 1.

### Darstellung der Erfindung

Es ist die Aufgabe der Erfindung, ein Leuchtmittel und ein Verfahren bereitzustellen, welches die Montage und das Kontaktieren eines Leuchtmittels mit Leuchtdioden ohne die oben genannten Nachteile bzw. unter einer deutlichen Reduzierung dieser Nachteile ermöglicht.

Diese Aufgabe wird für eine gattungsgemäße Vorrichtung erfindungsgemäß durch die kennzeichnenden Merkmale des Patentanspruchs 1 und für ein Verfahren erfindungsgemäß durch die kennzeichnenden Merkmale der Patentansprüche 10 gelöst. Besonders vorteilhafte Ausführungen der Erfindung sind in den Unteransprüchen beschrieben.

Die erfindungsgemäße Lösung für ein Leuchtmittel mit Leuchtdioden beruht auf dem Gedanken, dass die Leuchtdioden auf einem Trägerelement angeordnet sind und Das Trägerelement mit zumindest einem Kabel elektrisch verbunden ist, wobei das Trägerelement Durchlaßöffnungen im Bereich der elektrischen Kontaktierung des Kabels aufweist, und wobei das Kabel mittels eines Schmelzklebestoffes mechanisch mit dem Trägerelement verbunden ist und der Schmelzklebestoff das Kabel umschließt, wobei der Schmelzklebestoff auf beiden Seiten des Trägerelements angeordnet ist und die Durchlaßöffnungen ausfüllt.

Auf diese Weise ist es möglich, eine einfache und mechanisch stabile Kontaktierung mit einem Kabel für ein Leuchtmittel mit Leuchtdioden zu erreichen.

### Beschreibung der bevorzugten Ausführungsbeispiele

Nachfolgend soll die Erfindung anhand der beigefügten Zeichnung näher erläutert werden. Es zeigen:
Fig. 1 zeigt eine Ausgestaltung eines erfindungsgemäßen Leuchtmittels
Fig. 2 zeigt eine Ausgestaltung eines erfindungsgemäßen Leuchtmittels mit Ansicht der zusammengesetzten Elemente
Fig. 3 zeigt weitere Ansichten eines erfindungsgemäßen Leuchtmittels

Nachfolgend wird die Erfindung anhand eines Ausführungsbeispiels eines Leuchtmittels mit Leuchtdioden erklärt. Vorzugsweise bilden die Leuchtmittel sogenannt LED-Module oder Leuchtdioden-Module.

Wie in der Fig. 1 und 2 dargestellt, sind die Leuchtdioden 1, 2 und 3 die Lichtquellen des Leuchtmittels A. Anstelle jeweils einer einzelnen Leuchtdiode 1 kann aber auch jeweils eine Gruppe von Leuchtdioden 1', 1", 1"' zusammengefasst sein.

Die Leuchtdioden 1, 2 und 3 sind auf einem Trägerelement 4 angeordnet. In diesem Ausführungsbeispiel ist das Trägerelement 4 als Leiterplatte ausgebildet. Das Trägerelement 4 besitzt weiterhin eine mehreckige Grundfläche. Das Trägerelement 4 kann optional in einem Gehäuse eingesetzt werden (nicht dargestellt). Das Trägerelement 4 weist mehrere Durchlaßöffnungen 21 auf. Die mehreren Durchlaßöffnungen 21 sind in nahem Abstand zueinander vorhanden. Die Durchlaßöffnungen 21 können als Öffnungen in dem Trägerelement 4 ähnlich zu Durchkontaktierungen bei Leiterplatten ausgebildet sein. Weiterhin weist das Trägerelement 4 Kontaktstellen 8 auf. Die Kontaktstellen 8 sind elektrisch direkt oder indirekt mit den Leuchtdioden 1, 2 und 3 verbunden. Eine indirekte elektrische Verbindung liegt dann vor, wenn eine Ansteuerelektronik (beispielsweise eine Treiberschaltung) vorhanden ist, über die der Strom durch und / oder die Spannung über den Leuchtdioden 1, 2, 3 eingestellt wird. Das Kabel 9 wird vorzugsweise durch eine isolierte Leiterader gebildet, beispielsweise einen Draht.

In Fig. 2 ist in mehreren Perspektiven ein Leuchtmittel mit mindestens einer Leuchtdiode 1,2 und 3 dargestellt. Auf einem Trägerelement 4 sind vorzugsweise auf der Oberseite die Leuchtdioden 1,2,3 angeordnet. Zumindest ein Kabel 9 ist mit dem Trägerelement 4 elektrisch verbunden. Das Trägerelement 4 weist im Bereich der elektrischen Kontaktierung des Kabels 9 und vorzugsweise in der Nähe des Kabels 9 Durchlaßöffnungen 21 auf. Das Kabel 9 ist mittels eines Schmelzklebestoffes 20 mechanisch mit dem Trägerelement 4 verbunden.

Der Schmelzklebestoff 20 umschließt das Kabel 9, wobei der Schmelzklebestoff 20 auf beiden Seiten des Trägerelements 4 angeordnet ist und die Durchlaßöffnungen 21 ausfüllt. Im ausgehärteten Zustand bildet der Schmelzklebestoff 20 ein Zugentlastungselement für das Kabel 9 und übernimmt somit die Funktion einer Zugentlastung. Das Zugentlastungselement in Form des Schmelzklebestoffs 20 stellt die mechanische Verbindung zwischen Kabel 9 und Trägerelement 4 sicher.

Die Kontaktstellen 8 können als Lötstelle ausgebildet sein. Die Kontaktstellen 8 sind vorzugsweise in der Nähe der Durchlaßöffnungen 21 angeordnet. Vorzugsweise erfolgt die elektrische Kontaktierung des Kabels 9 mit dem Trägerelement 4 als Lötverbindung. Zu diesem Zweck kann das Kabel 9 an den entsprechenden Kontaktierungspunkten abisoliert sein und mittels Lötverbindung jeweils mit einer Kontaktstelle 8 verlötet werden, um eine elektrische Kontaktierung zwischen Trägerelement 4 und Kabel 9 zu erreichen.
Alternativ kann eine elektrische Kontaktierung des Kabels 9 mit dem Trägerelement 4 mittels eines Crimp-Kontaktes (Klammerung) oder beispielsweise eines Piercingkontaktes erfolgen.

Vorzugsweise erfolgt dabei die elektrische Kontaktierung des Kabels 9 mit dem Trägerelement 4 jeweils über eine elektrische Kontaktierung des Kontaktierungspunkten des Kabels 9 mit einer Kontaktstelle 8, wobei die Kontaktstellen 8 elektrisch direkt oder indirekt mit den Leuchtdioden 1, 2 und 3 verbunden sind.

Die Oberseite des Trägerelementes 4 kann als Reflektor ausgebildet sein oder eine reflektive Oberfläche haben.

An der Unterseite des Trägerelementes 4 kann ein Befestigungsmittel, vorzugsweise ein Klebeband, angeordnet sein.

Eine Linse kann das Trägerelement 4 mit den Leuchtdioden 1,2,3 abdecken. Die Linse kann mit dem Gehäuse oder dem Trägerelement 4 derart verbunden sein, dass die Leuchtdioden 1,2,3 gegen Eintritt von Feuchtigkeit geschützt sind. Die Linse kann als optisches Element auf das Trägerelement 4 aufgesetzt sein. Die Linse kann auch als mindestens ein Globe Top ausgebildet sein.

Die Leuchtdioden 1 und 2 sind in Surface Mount Technologie (SMT) oder Chip-on-Board Technologie (COB) auf dem Trägerelement 4 aufgebracht.

Bei Aufbringung der Leuchtdioden 1, 2 und 3 in Surface Mount Technologie (SMT) können diese als SMD-Leuchtdioden ausgebildet sein.

Durch Anwendung der Chip-on-Board (COB) Technologie für das Aufbringen der LED kann eine sehr gute thermische Ankopplung der LED an das Trägerelement 4 erreicht werden, zudem ermöglicht die Chip-on-Board (COB) Technologie eine sehr enge Bestückung von Leuchtdioden, wodurch bei einer Platzierung von Gruppen von Leuchtdioden eine sehr homogene Lichtverteilung erzielt werden kann.

Die Leuchtdioden 1, 2 und 3 können aus einem LED-Halbleiterchip bestehen, der durch eine Vergußmasse abgedeckt werden kann.

Diese linsenförmige Vergußmasse, welche vorteilhafterweise sehr transparent ist, schützt zum einen die LED-Halbleiterchips und kann zusätzlich als Linse wirken, um die von den LED-Halbleiterchips emittierte Lichtstrahlung auszurichten und optimal auszukoppeln. Diese Linse aus Vergussmasse wird im Allgemeinen als Primäroptik der Leuchtdiode bezeichnet. Die Linse kann als mindestens ein Globe Top ausgebildet sein. Die Vergussmasse hat eine Linsenwirkung und kann auch einen Farbkonversionsstoff enthalten. Durch den Farbkonversionsstoff kann beispielweise das Licht eines blauen LED-Halbleiterchips in weißes Licht umgewandelt werden.

An der Unterseite des Trägerelements 4 kann ein Befestigungselement 13 angebracht sein, welches entweder mit einer Profilschiene oder zum Anbringen an einem Gehäuse eines Lichtkastens genutzt werden kann.

Vorzugsweise bei Vorhandensein eines Gehäuses kann die Kontaktierung des Kabels 9 gegen Eintritt von Feuchtigkeit geschützt sein. Durch eine Abdichtung des Gehäuses beispielsweise mittels Dichtlippen kann ein Eindringen von Feuchtigkeit in das Leuchtmittel verhindert werden und somit ein Leuchtmittel der Schutzklasse IP65 hergestellt werden. Ein Eindringen von Feuchtigkeit könnte beispielweise zu einem Kurzschluss in dem Leuchtmittel oder auch zur beschleunigten Alterung der Leuchtdioden führen.

Das Trägerelement 4 weist vorteilhafterweise eine hohe Wärmeleitfähigkeit auf, um die von den Leuchtdioden 1 und 2 erzeugte Wärme effektiv abzuführen und die Temperatur der LED-Halbleiterchips möglichst niedrig zu halten. Das Trägerelement 4 kann zumindest auch teilweise als Reflektor ausgebildet sein, um eine bessere Lichtauskoppelung durch die Leuchtdioden 1 und 2 zu erreichen.

Das Trägerelement 4 besteht vorzugsweise aus einem elektrisch isolierenden Material. Das Trägerelement 4 kann aus einem Kunststoffmaterial, einem mit Epoxidharz getränktes Glasfasersubstrat, einem Keramiksubstrat, aus Glas oder auch Siliziumsubstrat bestehen. In einer beispielhaften Ausführung kann das Trägerelement 4 aus einem Keramiksubstrat bestehen. Vorzugsweise kann das Keramiksubstrat als LTCC Struktur (Low Temperature Cofired Ceramic) realisiert sein. Durch die Anwendung einer LTCC Struktur ist eine zumindest teilweise Integration von Bauelementen wie Widerständen oder Kapazitäten oder auch Leiterbahnen möglich. Durch die zumindest teilweise Integration kann ein Teil der Ansteuerelektronik 19 für die Leuchtdioden 1 und 2 in das Trägerelement 4 integriert sein.

Bei einem Teil der Ansteuerelektronik 19 kann es sich beispielsweise um die Treiberschaltung oder einen Teil davon, eine Interfaceschaltung oder auch um einen Sensor, wie beispielweise einen Temperatur-, Helligkeits- oder Farbsensor, zur Überwachung der Leuchtdioden 1 und 2 handeln. Beispielsweise kann auch eine Temperaturüberwachungsschaltung vorhanden sein, wobei mittels eines Temperatursensors die Temperatur an den Leuchtdioden 1, 2 und 3 oder auf dem Trägerelement 4 erfasst wird, und im Falle eines Überschreitens eines Grenzwertes für eine Temperatur kann der Strom oder die Leistung an den Leuchtdioden 1, 2 und 3 reduziert werden.

Beispielsweise sind die Zuleitungen für die Leuchtdioden 1 und 2 in das Trägerelement 4 integriert. Die elektrischen Zuleitungen für die Leuchtdioden 1 und 2 können aber vorzugsweise auf dem Trägerelement 4 aufgebracht sein.

Auf, in und/oder unter dem Trägerelement 4 kann eine Ansteuerelektronik 19 zur Ansteuerung und / oder Überwachung der Leuchtdioden 1,2,3 angebracht sein. Beispielsweise kann auf der Oberseite und/oder auf der Unterseite des Trägerelements 4 eine Ansteuerelektronik 19 sein.

Beispielsweise kann bei einer Anwendung einer Mehrschichtleiterplatte als Trägerelement 4 zumindest ein Teil der Ansteuerelektronik 19 in die Mehrschichtleiterplatte eingebettet sein. Das Trägerelement 4 kann auch eine Leiterplatte sein, die mit einer metallischen Platte verstärkt wird. Die metallische Platte kann dabei zur besseren Wärmeabfuhr und auch zur Erhöhung der Stabilität beitragen. Die Ansteuerelektronik 19 kann beispielweise eine Treiberschaltung für die Leuchtdioden 1,2,3, aber auch eine Überwachungsschaltung für die Leuchtdioden 1,2,3 umfassen.

Beispielsweise können elektrische, thermische und / oder optische Parameter der Leuchtdioden 1,2,3 oder des gesamten Leuchtmittels erfasst und überwacht werden.

Zumindest eine der Leuchtdioden 1,2,3 kann eine organische oder eine anorganische Leuchtdiode sein.

Mit Hilfe eines oder mehrerer erfindungsgemäßen Leuchtmittel kann eine Werbebeleuchtung oder auch eine Effektbeleuchtung realisiert werden. Vorzugsweise können die Leuchtdioden 1,2,3 einzeln oder in Gruppen angesteuert werden. Somit kann beispielsweise eine Werbebeleuchtung aufweisend einen Lichtkasten mit zumindest einem Leuchtmittel gemäß der Erfindung aufgebaut werden.

Mit Hilfe eines oder mehrerer erfindungsgemäßen Leuchtmittel kann aber auch eine Profilschiene bestückt werden. Dabei kann die Profilschiene mit zumindest einem Leuchtmittel zur Bildung einer linearen Lichtquelle, insbesondere zur Beleuchtung von Kühlmöbeln oder Buchstaben, genutzt werden.

Somit wird ein Verfahren zur wiederlösbaren Kontaktierung eines Leuchtmittels mit mindestens einer Leuchtdiode 1,2,3 ermöglicht, aufweisend ein Trägerelement 4, auf dem die Leuchtdioden 1,2,3 angeordnet sind,
wobei das Trägerelement 4 Durchlaßöffnungen 21 im Bereich der elektrischen Kontaktierung des Kabels 9 und vorzugsweise in der Nähe des Kabels 9 aufweist, aufweisend die folgenden Schritte:
Kontaktieren des Kabels 9 mit dem Trägerelement 4, Aufbringen eines Schmelzklebestoffes 20 auf das Kabel 9 und das Trägerelement 4, wobei der Schmelzklebestoff 20 das Kabel 9 umschließt und somit das Kabel 9 mechanisch mit dem Trägerelement 4 verbindet, wobei der Schmelzklebestoff 20 derart auf das Trägerelements 4 aufgebracht wird, dass der Schmelzklebestoff 20 die Durchlaßöffnungen 21 ausfüllt und auf beiden Seiten des Trägerelements 4 angeordnet ist.

Der Schmelzklebestoff 20 kann mittels Spritzgußverfahren und vorzugsweise bei einer Temperatur unter 230 Grad Celsius, und insbesondere bei einer Temperatur über 180 Grad Celsius auf das Trägerelement 4 aufgebracht werden.

Der Schmelzklebestoff 20 kann derart auf die Oberseite des Trägerelementes 4 aufgebracht werden, dass der Schmelzklebestoff 20 die Durchlaßöffnungen 21 durchdringt und auf der Unterseite des Trägerelements 4 aus den Durchlaßöffnungen 21 heraustritt.

Der Verfahrensschritt des Auftragens des Schmelzklebestoffs 20 kann derart erfolgen, dass auf beiden Seiten des Trägerelements 4 eine Gießform aufgesetzt wird.
Der Schmelzklebestoff 20 wird vorzugsweise bei einem Druck von ca. 40 bar durch Einspritzen in die Gießform auf das Trägerelement 4 aufgetragen.

Es wird dadurch ein Verfahren zur Kontaktierung eines Leuchtmittels ermöglicht, welches auf sehr einfache und kostengünstige Weise realisiert werden kann und gleichzeitig eine hohe mechanische Stabilität für das Leuchtmittel und insbesondere die Kontaktierung des Kabels sicherstellt.

Dadurch ist eine Anordnung von mehreren Leuchtmitteln auf einem Kabel 9 möglich, bei der die Beabstandung von mehreren Leuchtmittel zueinander auf dem Kabel 9 durch entsprechende Beabstandung der einzelnen Leuchtmittel zueinander wählbar ist (d.h. der jeweilige Abstand zwischen 2 Leuchtmitteln).

In Fig. 3 sind verschiedene Ansichten mehrerer mit Kabeln 9 verbundener Leuchmittel gemäß der Erfindung dargestellt.

Das Kabel 9 kann beispielsweise auch mit einem seiner beiden Enden mit dem Trägerelement 4 verbunden und kontaktiert werden. In diesem Fall kann mittels des Zugentlastungselements in Form des Schmelzklebestoffs 20 eine einzelne Verbindung von einem Kabel zu einem Trägerelement 4 eines Leuchtmittels hergestellt werden.

Das Leuchtmittel kann auf einer Profilschiene angebracht sein. Das Trägerelement 4 kann an einer Profilschiene angebracht sein und innerhalb der Profilschiene verschoben werden. Dabei kann das Trägerelement 4 an einer Profilschiene lösbar angebracht sein. Es kann beispielweise in die Profilschiene eingeklemmt werden.

Die Profilschiene mit zumindest einem Leuchtmittel kann zur Bildung einer linearen Lichtquelle, insbesondere zur Beleuchtung von Kühlmöbeln oder Buchstaben, genutzt werden.

## Patentansprüche

1. Leuchtmittel mit
- mindestens einer Leuchtdiode (1,2,3),
- einem Trägerelement (4), auf dem vorzugsweise auf der Oberseite die Leuchtdiode (1,2,3) angeordnet ist,
- zumindest einem Kabel (9), das mit dem Trägerelement (4) elektrisch verbunden ist,
**dadurch gekennzeichnet,**
**dass** das Trägerelement (4) mehrere, in nahem Abstand zueinander angeordnete Durchlaßöffnungen (21) im Bereich der elektrischen Kontaktierung des Kabels (9) und vorzugsweise in der Nähe des Kabels (9) aufweist,
wobei das Kabel (9) mittels eines Schmelzklebestoffes (20) mechanisch mit dem Trägerelement (4) verbunden ist und der Schmelzklebestoff (20) das Kabel (9) umschließt, wobei der Schmelzklebestoff (20) auf beiden Seiten des Trägerelements (4) angeordnet ist und die Durchlaßöffnungen (21) ausfüllt.

2. Leuchtmittel nach Anspruch 1,
**dadurch gekennzeichnet,**
**dass** die elektrische Kontaktierung des Kabels (9) mit dem Trägerelement (4) als Lötverbindung ausgebildet ist.

3. Leuchtmittel nach Anspruch 1 oder 2,
**dadurch gekennzeichnet, dass** an der Unterseite des Trägerelements (4) ein Befestigungsmittel (13), vorzugsweise ein Klebeband, angeordnet ist.

4. Leuchtmittel nach Anspruch 3,
**dadurch gekennzeichnet,**
**dass** das Leuchtmittel dazu ausgelegt ist, lösbar an einer Profilschiene oder einem Gehäuse eines Lichtkastens angebracht zu werden.

5. Leuchtmittel nach einem der Ansprüche 1 bis 4,
**dadurch gekennzeichnet,**
**dass** eine Linse das Trägerelement (4) mit den Leuchtdioden (1,2,3) abdeckt.

6. Leuchtmittel nach Anspruch 5,
**dadurch gekennzeichnet,**
**dass** die Linse mit einem Gehäuse oder dem Trägerelement (4) derart verbunden ist, dass die Leuchtdioden (1,2,3) gegen Eintritt von Feuchtigkeit geschützt sind.

7. Leuchtmittel nach einem der Ansprüche 1 bis 6,
**dadurch gekennzeichnet,**
**dass** auf der Oberseite und/oder auf der Unterseite des Trägerelements (4) eine Ansteuerelektronik (19) zur Ansteuerung und Überwachung der Leuchtdioden (1,2,3) angebracht ist.

8. Werbebeleuchtung, vorzugsweise Lichtkasten, mit zumindest einem Leuchtmittel nach einem der Ansprüche 1 bis 7.

9. Profilschiene mit zumindest einem Leuchtmittel nach einem der Ansprüche 1 bis 7 zur Bildung einer linearen Lichtquelle, insbesondere zur Beleuchtung von Kühlmöbeln oder Buchstaben.

10. Verfahren zur Montage und Kontaktierung eines Leuchtmittels mit mindestens einer Leuchtdiode (1,2,3), aufweisend
- ein Trägerelement (4), auf dem die Leuchtdioden (1,2,3) angeordnet sind,
- wobei das Trägerelement (4) mehrere, in nahem Abstand zueinander angeordnete Durchlaßöffnungen (21) im Bereich der elektrischen Kontaktierung des Kabels (9) und vorzugsweise in der Nähe des Kabels (9) aufweist,
aufweisend die folgenden Schritte:
Kontaktieren des Kabel (9) mit dem Trägerelement (4),
Aufbringen eines Schmelzklebestoffes (20) auf das Kabel (9) und das Trägerelement (4), wobei der Schmelzklebestoff (20) das Kabel (9) umschließt und somit das Kabel (9) mechanisch mit dem Trägerelement (4) verbindet, wobei der Schmelzklebestoff (20) derart auf das Trägerelements (4) aufgebracht wird, dass der Schmelzklebestoff (20) die Durchlaßöffnungen (21) ausfüllt und auf beiden Seiten des Trägerelements (4) angeordnet ist.

11. Verfahren nach Anspruch 10, **gekennzeichnet dadurch, dass** der Schmelzklebestoff (20) mittels Spritzgußverfahren und vorzugsweise bei einer Temperatur unter 230 Grad Celsius, und insbesondere bei einer Temperatur über 180 Grad Celsius auf das Trägerelement (4) aufgebracht wird.

12. Verfahren nach Anspruch 10 oder 11,
**gekennzeichnet dadurch,**
**dass** der Schmelzklebestoff (20) derart auf die Oberseite des Trägerelementes (4), dass der Schmelzklebestoff (20) die Durchlaßöffnungen (21) durchdringt und auf der Unterseite des Trägerelements (4) aus den Durchlaßöffnungen (21) heraustritt.

13. Verfahren nach Anspruch 11 oder 12,
**gekennzeichnet dadurch,**
**dass** der Verfahrensschritt des Auftragens des Schmelzklebestoffs (20) derart erfolgt, dass auf beiden Seiten des Trägerelement (4) eine Gießform aufgesetzt wird und der Schmelzklebestoff (20) bei einem Druck von ca. 40 bar durch Einspritzen in die Gießform auf das Trägerelements (4) aufgetragen wird.

## Claims

1. Luminaire with
- at least one light-emitting diode (1, 2, 3),
- a support element (4) on which the light-emitting diode (1, 2, 3) is preferably arranged on the upper side,
- at least one cable (9) that is electrically connected to the support element (4),
**characterized in that**
the support element (4) has a plurality of closely-spaced through-openings (21) in the region of the electrical contacting of the cable (9), and preferably in the vicinity of the cable (9),
wherein the cable (9) is mechanically connected to the support element (4) by means of a hotmelt adhesive (20), wherein the hotmelt adhesive (20) surrounds the cable (9), and wherein the hotmelt adhesive (20) is arranged on both sides of the support element (4) and fills the through-openings (21).

2. Luminaire according to claim 1,
**characterized in that**
the electrical contacting of the cable (9) with the support element (4) is in the form of a solder joint.

3. Luminaire according to claim 1 or 2,
**characterized in that**
a fastening means (13), preferably an adhesive tape, is arranged on the underside of the support element (4).

4. Luminaire according to claim 3,
**characterized in that**
the lighting means is designed to be detachably attached to a profile rail or a housing of a light box.

5. Luminaire according to one of the claims 1 to 4,
**characterized in that**
a lens covers the support element (4) with the light emitting diodes (1,2,3).

6. Luminaire according to claim 5,
**characterized in that**
the lens is so connected to a housing or the support element (4) that the light emitting diodes (1,2,3) are protected against the ingress of moisture.

7. Luminaire according to one of the claims 1 to 6,
**characterized in that**
a control electronics (19) for controlling and monitoring the light-emitting diodes (1,2,3) is mounted on the upper side and/or on the underside of the support element (4).

8. Advertising lighting, preferably a light box, with at least one luminaire according to one of the claims 1 to 7.

9. Profile rail with at least one luminaire according to one of the claims 1 to 7 to form a linear light source, in particular for the illumination of refrigerated cabinets or characters.

10. Method for mounting and contacting a lamp with at least one light emitting diode (1,2,3), comprising
- a support element (4) on which the light-emitting diodes (1, 2, 3) are arranged,
- wherein the support element (4) has a plurality of closely spaced through-openings (21) in the region of the electrical contacting of the cable (9), and preferably in the vicinity of the cable (9),
comprising the following steps:
- contacting the cable (9) with the support element (4),
- applying a hotmelt adhesive (20) to the cable (9) and the support element (4), wherein the hotmelt adhesive (20) encloses the cable (9) and thus mechanically connects the cable (9) with the support element (4), wherein the hotmelt adhesive (20) is applied to the support element (4) in such a way that the hot-melt adhesive (20) fills the through-openings (21) and is arranged on both sides of the support element (4).

11. Method according to claim 10, **characterized in that** the hotmelt adhesive (20) is applied to the support element (4) by means of injection molding and preferably at a temperature below 230°C, and, in particular, at a temperature above 180°C.

12. Method according to claim 10 or 11, **characterized in that** the hotmelt adhesive (20) is so applied to the upper side of the support element (4), that the hotmelt adhesive (20) penetrates the through-openings (21) and emerges through the through-openings (21) on the underside of the support element (4).

13. Method according to claim 11 or 12, **characterized in that** the step of applying the hotmelt adhesive (20) is effected with a mold placed on both sides of the support element (4), so that the hotmelt adhesive (20) is injected into the mold on the support member (4) at a pressure of about 40 bar.

## Revendications

1. Moyen d'éclairage avec
- au moins une diode électroluminescente (1, 2, 3),
- un élément porteur (4) sur lequel et disposée la diode électroluminescente (1, 2, 3), de préférence, sur le côté supérieur,
- au moins un câble (9), qui est relié électriquement avec l'élément porteur (4),
**caractérisé en ce que**
l'élément porteur (4) comprend plusieurs ouvertures de passage (21) disposés près les unes des autres, au niveau de la mise en contact électrique du câble (9) et de préférence à proximité du câble (9),
le câble (9) étant relié mécaniquement au moyen d'une colle thermofusible (20) avec l'élément porteur (4) et la colle thermofusible (20) entourant le câble (9), la colle thermofusible (20) étant disposée des deux côtés de l'élément porteur (4) et remplissant les ouvertures de passage (21).

2. Moyen d'éclairage selon la revendication 1,
**caractérisé en ce que**
la mise en contact électrique du câble (9) avec l'élément porteur (4) est conçu comme une liaison par brasage.

3. Moyen d'éclairage selon la revendication 1 ou 2,
**caractérisé en ce que**, sur le côté inférieur de l'élément porteur (4) est disposé un moyen de fixation (13), de préférence une bande adhésive.

4. Moyen d'éclairage selon la revendication 3,
**caractérisé en ce que**
le moyen d'éclairage est conçu pour être monté de manière amovible sur un rail profilé ou sur un boîtier d'un coffret lumineux.

5. Moyen d'éclairage selon l'une des revendications 1 à 4,
**caractérisé en ce que**
une lentille recouvre l'élément porteur (4) avec les diodes électroluminescentes (1,2,3).

6. Moyen d'éclairage selon la revendication 5,
**caractérisé en ce que**
la lentille est reliée avec un boîtier ou avec l'élément porteur (4) de façon à ce que les diodes électroluminescentes (1, 2, 3) soient protégées contre la pénétration d'humidité.

7. Moyen d'éclairage selon l'une des revendications 1 à 6,
**caractérisé en ce que**
sur le côté supérieur et/ou sur le côté inférieur de l'élément porteur (4), est montée une électronique de commande (19) pour la commande et la surveillance des diodes électroluminescentes (1, 2, 3).

8. Éclairage publicitaire, de préférence coffret lumineux, avec au moins un moyen d'éclairage selon l'une des revendications 1 à 7.

9. Rail profilé avec au moins un moyen d'éclairage selon l'une des revendications 1 à 7 pour la formation d'une source de lumière linéaire, plus particulièrement pour l'éclairage de meubles frigorifiques ou de lettres.

10. Procédé de montage et de mise en contact d'un moyen d'éclairage avec au moins une diode électroluminescente (1, 2, 3) comprenant
- un élément porteur (4), sur lequel les diodes électroluminescentes (1, 2, 3) sont disposées,
- l'élément porteur (4) comprenant plusieurs ouvertures de passage (21) disposées près les unes des autres, au niveau de la mise en contact électrique du câble (9) et de préférence à proximité du câble (9),
comprenant les étapes suivantes :
mise en contact du câble (9) avec l'élément porteur (4), application d'une colle thermofusible (20) sur le câble (9) et sur l'élément porteur (4), la colle thermofusible (20) entourant le câble (9) et reliant donc le câble (9) mécaniquement avec l'élément porteur (4), la colle thermofusible (20) étant appliquée sur l'élément porteur (4) de façon à ce que la colle thermofusible (20) remplisse les ouvertures de passage (21) et soit disposée des deux côtés de l'élément porteur (4).

11. Procédé selon la revendication 10, **caractérisé en ce que** la colle thermofusible (20) est appliquée sur l'élément porteur (4) à l'aide d'un procédé de moulage par injection et de préférence à une température inférieure à 230 °C et plus particulièrement à une température supérieure à 180 °C.

12. Procédé selon la revendication 10 ou 11,
**caractérisé en ce que**
la colle thermofusible (20) pénètre sur le côté supérieur de l'élément porteur (4) de façon à ce que la colle thermofusible (20) traverse les ouvertures de passage (21) et sort des ouvertures de passage (21) du côté inférieur de l'élément porteur (4).

13. Procédé selon la revendication 11 ou 12,
**caractérisé en ce que**
l'étape d'application de la colle thermofusible (20) a lieu de façon à ce que des deux côtés de l'élément porteur (4), une forme de moulage soit posée et à ce que la colle thermofusible (20) soit appliquée sur l'élément porteur (4) à une pression d'environ 40 bar par injection dans la forme de moulage.
